# EUROPÄISCHE PATENTSCHRIFT

(11) **EP 0 956 206 B1**
(45) Veröffentlichungstag und Bekanntmachung des Hinweises auf die Patenterteilung: **04.06.2003**
(21) Anmeldenummer: 98965096.5
(22) Anmeldetag: 27.11.1998
(51) Int. Cl.: B42F 15/00

(54) **HÄNGEMAPPE**
SUSPENSION FILE
CLASSEUR VERTICAL

(30) Priorität: 29.11.1997 DE 19753073
(43) Veröffentlichungstag der Anmeldung: 17.11.1999
(73) Patentinhaber: Avanti GmbH office supplies, 10969 Berlin (DE)
(72) Erfinder: KÖBELE, Lutz, D-10715 Berlin (DE)
(74) Vertreter: Helms, Joachim, Dipl.-Ing. Patentanwalt
(86) Internationale Anmeldenummer: DE9803535
(87) Internationale Veröffentlichungsnummer: WO99028138

(56) Entgegenhaltungen:
- FR-A- 2 644 396
- US-A- 4 867 319

## Beschreibung

Die Erfindung bezieht sich auf eine Hängemappe, bestehend aus einem V-förmig zu einer Tasche gefalteten, allgemein rechtekkigen Zuschnitt aus Karton oder Kunststoff mit an den oberen freien Rändern angeordneten Hängeschienen, wobei die Hängeschienen durch Falzungen der oberen und unteren freien Randbereiche des Zuschnitts ausgebildet sind, gemäß dem Oberbegriff von Anspruch 1.

Bei derartig bekannten Hängemappen besteht die Tasche üblicherweise aus Karton, wobei die Hängeschienen an den oberen Rändern der Tasche angeklebt sind. Die Hängeschienen weisen zum Aufhängen in ein Traggestell z.B. eines Aktenschrankes an ihren Enbereichen Aussparungen auf. Das Anbringen der Hängeschienen an den oberen Rändern ist aufwendig. Weiter müssten die Hängeschienen beim Entsorgen derartiger Hängemappen gesondert entsorgt werden, da es sich um einen Materialmix handelt, der nur aufwendig recycled werden kann.

Aus der US 4,867,319 ist eine Hängemappe aus einem allgemein rechteckigen Zuschnitt bekannt, die als ein Schubladeneinsatz zur Aufnahme von Wäschestücken ausgebildet ist. Hierbei sind die Hängeschienen durch einfache Falzungen der oberen und unteren freien Randbereiche ausgebildet werden. Derartige einfache Falzungen haben allerdings nur eine geringe Stabilität und Tragfähigkeit, die zwar für Wäschestücke ausreicht, für schwere Aktenteile unzureichend ist, so daß auch hier Verstärkungsbleche vorgeschlagen werden.

Es ist daher Aufgabe der Erfindung eine Hängemappe der eingangs genannten Art derart weiterzubilden, daß das Anbringen und gesonderte Entsorgen der Hängeschienen entfallen kann.

Diese Aufgabe wird durch die in Anspruch 1 gekennzeichnete Erfindung gelöst. D.h. dadurch, daß der Zuschnitt zur Bildung der oberen freien Ränder einen oberen und einen unteren Rand aufweist, daß zwei Seitenränder und mindestens eine zwischen dem oberen und unteren Rand und parallel zu diesen angeordnete mittlere Falzlinie vorgesehen ist, daß jeweils eine im Abstand "x" vom oberen und unteren Rand und parallel dazu angeordnete erste Falzlinie vorgesehen ist, daß eine von der ersten Falzlinie in etwa dem gleichen Abstand "x" beabstandete und dazu parallel angeordnete, zweite Falzlinie vorgesehen ist, und daß eine in einem geringeren Abstand und parallel zur zweiten Falzlinie angeordnete dritte Falzlinie vorgesehen ist, wobei die oberen und unteren, die Falzlinien aufweisenden Randbereiche über die Seitenränder hinausragen und in ihren jeweiligen, die Seitenränder überragenden Endbereichen Ausstanzungen zur Ausbildung von Hängenuten und mindestens eine im jeweiligen Randbereich angeordnete Befestigungseinrichtung zum Festlegen der um die erste, zweite und dritte Falzlinie zur Ausbildung einer Hängeschiene gefalteten oberen und unteren Randbereiche aufweisen.

Bei einer derartigen Hängemappe wird die Hängeschiene somit als integrierter Teil des Zuschnitts ausgebildet, wodurch die Herstellung wesentlich vereinfacht wird. Da die Schiene aus dem gleichen Material wie die Tasche besteht, entfällt eine gesonderte Entsorgung. Weiter ermöglicht diese Ausgestaltung die Herstellung des Zuschnitts in einem einzigen Arbeitsgang mit einem einzigen Stanzwerkzeug.

Vorteilhafte Ausgestaltungen der Erfindung ergeben sich aus den Unteransprüchen.

Dadurch, daß die Befestigungseinrichtung aus einer mit einem Schlitz in Eingriff, bringbaren Zunge besteht, wird nach dem Umfalzen der Randbereiche eine einfache und sichere Festlegung geschiene gewährleistet.

Dadurch, daß die Befestigungseinrichtung aus an der ersten Falzlinie ausgestanzten Zungen besteht, die mit dem Zuschnitt verschweißbar oder verklebbar sind, kann eine feste dauerhafte Verbindung zur Ausbildung der Hängeschiene erreicht werden.

In einer weiteren vorteilhaften Ausgestaltung der Erfindung ist vorgesehen, daß im Bereich zwischen der zweiten Falzlinie und der dritten Falzlinie kreisförmige Ausstanzungen zur Aufnahme von Reitern angeordnet sind. Dies ist eine einfache Befestigungsmöglichkeit für Reiter zur sichtbaren Kennzeichnung der Hängemappe.

Damit das in der Hängemappe befindliche Schriftgut seitlich gehalten wird, ist weiter vorgesehen, daß an den Seitenrändern Halteeinrichtungen zum Verschließen der seitlichen Bereiche der Hängemappe ausgebildet sind.

Zweckmäßigerweise sind die Halteeinrichtungen im Bereich der mindestens einen mittleren Falzlinie ausgebildet. Es ist jedoch ebenfalls möglich die Halteeinrichtung an einem beliebigen Bereich der Seitenränder vorzusehen.

Dadurch, daß die Halteeinrichtungen jeweils aus einem Kreissegment mit einem Zentriwinkel von > 180° bestehen, wobei der Seitenrand das Kreissegment bei etwa 180° schneidet und zwischen den mittleren Falzlinien und am Randbereich zur Ausbildung von Einsteckzungen als Falzlinie ausgebildet ist, daß die über 180° hinausgehenden Kreissegmentabschnitte mittels einer weiteren Falzlinie mit dem Zuschnitt verbunden sind, daß im Abstand parallel zu der weiteren Falzlinie der Zuschnitt Durchsteckschlitze für die Kreissegmentabschnitte aufweist und in den mittleren Falzlinien Verriegelungsschlitze für die Einsteckzungen vorgesehen sind, wird eine einfache und sichere seitliche Festlegung des in der Hängemappe befindlichen Schriftguts gewährleistet.

Schließlich ist vorgesehen, daß der Zuschnitt aus einer einstückigen Kunststoffolie besteht, deren Oberseite gegenüber der Unterseite farblich unterschiedlich beschichtet ist. Hierdurch ist es möglich, durch die Falzung der Hängeschiene gegenüber der Tasche eine unterschiedliche Farbe als Ordnungselement zu geben.

Ein Ausführungsbeispiel der Erfindung ist in der Zeichnung dargestellt und wird im Folgenden näher beschrieben. Es zeigen:
- Fig. 1: eine erste Ausführungsform der Hängemappe;
- Fig. 2: eine zweite Ausführungsform der Hängemappe; und
- Fig. 3: eine dritte Ausführungsform der Hängemappe mit einer daran ausgebildeten Halteeinrichtung.

In Fig. 1 ist ein einstückiger Zuschnitt 10 für eine Hängemappe gemäß einer ersten Ausführungsform der Erfindung dargestellt. Der Zuschnitt 10 ist allgemein rechteckig und zu seiner Mittellinie symmetrisch ausgebildet, so daß er, wenn er V-förmig um die Mittellinie gefaltet wird, eine Tasche zur Aufnahme von Papierblättern, Schriftgut, Prospekten etc. ausbildet. Der Zuschnitt 10 kann aus Karton, Kunststoff oder einem sonstigen geeigneten Material bestehen. Zum Aufhängen der Hängemappe sind an den oberen freien Rändern Hängeschienen 12 vorgesehen, die durch Falzungen 14 der oberen und unteren freien Randbereiche 16 des Zuschnitts 10 gebildet werden.

Zu diesem Zweck weist der Zuschnitt 10 zur Bildung der oberen freien Ränder der Hängemappe einen oberen und einen unteren Rand 18,20, zwei Seitenränder 22,24 und mindestens eine zwischen dem oberen und unteren Rand 18,20 und parallel zu diesen angeordnete mittlere Falzlinie 26 auf. Bei dem dargestellten Ausführungsbeispiel sind zwei mittlere Falzlinien 26 vorgesehen, um den mittleren Bereich zu erweitern und dadurch eine geordnete Anordnung des Schriftgutes zu gewährleisten.

Zur Ausbildung der Hängeschienen 12 weist der Zuschnitt 10 jeweils im Abstand vom oberen und unteren Rand 18,20 eine parallel dazu angeordnete erste Falzlinie 28 auf. Weiter ist eine zweite Falzlinie 30 vorgesehen, die etwa im gleichen Abstand wie die erste Falzlinie 28 vom Rand 18,20 zur ersten Falzlinie 28 und parallel dazu angeordnet ist. Eine dritte Falzlinie 32 ist in einem geringeren Abstand und parallel zur zweiten Falzlinie 30 darunter vorgesehen.

Die oberen und unteren Randbereiche 16 des Zuschnitts 10, die die Falzlinien 28,30,32 aufweisen, ragen über die Seitenränder 22,24 hinaus. In den Endbereichen 34, d.h., in den über die Seitenränder 22,24 hinausragenden Bereichen, sind in der ersten Falzlinie 28 herzförmige Ausstanzungen 36 vorgesehen, die nach dem Umfalzen der oberen und unteren Randbereiche 16 um die erste, zweite und dritte Falzlinie 28,30,32 zur Ausbildung der Hängeschiene 12 Hängenuten ausbilden.

Damit die umgefalzten Randbereiche 16 zur dauerhaften Ausbildung der Hängeschiene 12 festgelegt werden, ist eine Befestigungseinrichtung 38 vorgesehen.

Diese Befestigungseinrichtung 38 besteht allgemein aus einer oder mehreren jeweils mit einem Schlitz 40 in Eingriff bringbaren Zungen 42. Dabei müssen zwei Forderungen erfüllt werden. Einerseits soll eine leichte und einfache Montage gewährleistet werden und andererseits soll mit der Verriegelung eine dauerhafte und sichere Festlegung erreicht werden, so daß ein Lösen der umgefalzten Randbereiche 16 ausgeschlossen wird.

In dem in Fig. 1 dargestellten Ausführungsbeispiel ist der Schlitz 40 der Verriegelungseinrichtung 38 im Bereich zwischen der ersten und zweiten Falzlinie 28,30 und die Zunge 42 im Bereich unterhalb der dritten Falzlinie 32 angeordnet.

In dem in Fig. 2 dargestellten Ausführungsbeispiel, das insoweit dem ersten Ausführungsbeispiel entspricht, ist die Zunge 42 an der ersten Falzlinie 28 angeordnet und kann mit dem Zuschnitt 10 verschweißt oder verklebt werden.

Um Hängemappen zu Ordnungszwecken zu kennzeichnen, sind diese üblicherweise mit Reitern versehen. Die Befestigung derartiger Reiter an der Hängeschiene 12 erfolgt dabei durch Verrasten oder Ähnl. Im vorliegendem Fall sind in der Hängeschiene 12 Ausstanzungen 50 in Form von Löchern oder Einschnitte 52 vorgesehen, in die die Reiter einfach eingesteckt werden können. Die Reiter (nicht dargestellt) weisen zu diesem Zweck entsprechende Steckfüße auf. Die Ausstanzungen 50 oder Einschnitte 52 sind dabei in den zweiten Falzlinien 30 oder zwischen den zweiten und dritten Falzlinien 30,32 vorgesehen.

Damit das in der Tasche befindliche Schriftgut nicht zufällig seitlich herausrutschen kann, können an den Seitenrändern 22,24 Halteeinrichtungen 54 zum Verschließen der seitlichen Bereiche der Hängemappe ausgebildet.

Im dargestellten Ausführungsbeispiel (Fig.3) ist die Halteeinrichtung 54 seitlich der zwei mittleren Falzlinien 26 ausgebildet, wobei nur eine Halteeinrichtung 54 dargestellt ist. Eine entsprechende Halteeinrichtung 54 ist ebenfalls auf der anderen Seite der Hängemappe ausgebildet.

Die Halteeinrichtung 54 besteht jeweils aus einem Kreissegment 56 mit einem Zentriwinkel von > 180° , wobei der Seitenrand 22 das Kreissegment 56 bei etwa 180° schneidet und zwischen den zwei mittleren Falzlinien 28,30 und am Randbereich zur Ausbildung von Einsteckzungen 58 als Falzlinie 60 ausgebildet ist. Die über 180° hinausgehenden Kreissegmentabschnitte 62 sind mittels einer weiteren Falzlinie 64 mit dem rechteckigem Zuschnitt 10 verbunden.Im Abstand parallel zu den weiteren Falzlinien 64 weist der rechteckige Zuschnitt 10 Durchsteckschlitze 66 für die Kreissegmentabschnitte 62 auf. In den zwei mittleren Falzlinien 26 sind Verriegelungsschlitze 68 für die Einsteckzungen 58 vorgesehen. Die Einsteckzungen 58 sind ebenfalls als Kreissegmente, etwa wie die der Verriegelungseinrichtung 38 gemäß der in Fig.2 dargestellten Ausführungsform ausgebildet.

Wenn die Oberseite und Unterseite des Zuschnitts 10 unterschiedlich gefärbt sind, erhält die Hängeschiene 12 im Falle eines Umfalzens der Randbereiche 16 nach außen zur Ausbildung der Hängeschiene 12 gegenüber der Tasche eine unterschiedliche Farbe, da die Innenseite des Zuschnitts 10 nach außen angeornet wird. Dies kann zur weiteren Kennzeichnung der Hängemappe verwendet werden.

Zür Montage der Hängemappe wird der rechteckige Zuschnitt 10 um die mittleren Falzlinien 26 zusammengefaltet. Dann werden die freien Randbereiche 16 um die Falzlinien 28,30,32 umgefalzt und die Zungen 42 mit den jeweiligen Schlitz 40 verriegelt oder mit dem Zuschnitt verschweißt oder verklebt. Dann wird das Kreissegment 56 der Halteeinrichtung 54 über den Seitenrand 22 gefalzt, die Kreissegmentabschnitte 62 durch die Durchsteckschlitze 66 geführt, und die Einsteckzungen 58 mit den Verriegelungsschlitzen 68 in Eingriff gebracht. Die Hängemappe ist nun zur Aufnahme von Schriftgut und zum Einhängen in einen Aktenschrank mittels der Hängeschienen 12 geeignet.

## Patentansprüche

1. Hängemappe, bestehend aus einem V-förmig zu einer Tasche gefalteten, allgemein rechteckigen Zuschnitt aus Karton oder Kunststoff mit an den oberen freien Rändern angeordneten Hängeschienen, wobei die Hängeschienen durch Falzungen der oberen und unteren freien Randbereiche des Zuschnitts ausgebildet sind, **dadurch gekennzeichnet, daß** der Zuschnitt (10) zur Bildung der oberen freien Ränder einen oberen und einen unteren Rand (18,20) aufweist, daß zwei Seitenränder (22,24) und mindestens eine zwischen dem oberen und unteren Rand (18,20) und parallel zu diesen angeordnete mittlere Falzlinie (26) vorgesehen ist, daß jeweils eine im Abstand "x" vom oberen und unteren Rand (18,20) und parallel dazu angeordnete erste Falzlinie (28) vorgesehen ist, daß eine von der ersten Falzlinie (28) in etwa dem gleichen Abstand "x" beabstandete und parallel dazu angeordnete, zweite Falzlinie (30) vorgesehen ist, und daß eine in einem geringeren Abstand und parallel zur zweiten Falzlinie (30) angeordnete dritte Falzlinie (32) vorgesehen ist, wobei die oberen und unteren, die Falzlinien (28,30,32) aufweisenden Randbereiche (16) über die Seitenränder (22,24) hinausragen und in ihren jeweiligen, die Seitenränder (22,24) überragenden Endbereichen (34) Ausstanzungen (36) zur Ausbildung von Hängenuten und mindestens eine im jeweiligen Randbereich (16) angeordnete Befestigungseinrichtung (38) zum Festlegen der um die erste, zweite und dritte Falzlinie (28,30,32) zur Ausbildung einer Hängeschiene (12) gefalteten oberen und unteren Randbereiche (16) aufweisen.

2. Hängemappe nach Anspruch 1 , dadurch gekennzeichet, daß die Befestigungseinrichtung (38) aus einer mit einem Schlitz (40) in Eingriff bringbaren Zunge (42) besteht.

3. Hängemappe nach einem der Ansprüche 1-2, **dadurch gekennzeichnet**, daβ die Befestigungseinrichtung aus an der ersten Falzlinie (28) ausgestanzten Zungen (42) besteht, die mit dem Zuschnitt (10) verschweißbar oder verklebbar sind.

4. Hängemappe nach einem der Ansprüche 1-3, dadurch gekennzeichet, daß im Bereich zwischen der zweiten Falzlinie (30) und der dritten Falzlinie (32) kreisförmige Ausstanzungen (50) zur Aufnahme von Reitern angeordnet sind.

5. Hängemappe nach einem der Ansprüche 1-4, dadurch gekennzeichet, daß an den Seitenrändern (22,24) Halteeinrichtungen (54) zum Verschließen der seitlichen Bereiche der Hängemappe ausgebildet sind.

6. Hängemappe nach Anspruch 5, dadurch gekennzeichet, daß die Halteeinrichtungen (54) im Bereich der mindestens einen mittleren Falzlinie (26) ausgebildet sind.

7. Hängemappe nach Anspruch 4 oder 5, **dadurch gekennzeichnet, daß** die Halteeinrichtungen (54) jeweils aus einem Kreissegment (56) mit einem Zentriwinkel von > 180° bestehen, wobei der Seitenrand (22) das Kreissegment (56) bei etwa 180° schneidet und zwischen den mittleren Falzlinien (26) und am Randbereich zur Ausbildung von Einsteckzungen (58) als Falzlinie (60) ausgebildet ist, daß die über 180° hinausgehenden Kreissegmentabschnitte (62) mittels einer weiteren Falzlinie (64) mit dem Zuschnitt (10) verbunden sind, daß im Abstand parallel zu der weiteren Falzlinie (64) der Zuschnitt (10) Durchsteckschlitze (66) für die Kreissegmentabschnitte (62) aufweist und in den mittleren Falzlinien (26) Verriegelungsschlitze (68) für die Einsteckzungen (58) vorgesehen sind.

8. Hängemappe nach einem der Ansprüche 1-7, **dadurch gekennzeichnet, daß** der Zuschnitt (10) aus einer einstückigen Kunststofffolie besteht, deren Oberseite gegenüber der Unterseite farblich unterschiedlich beschichtet ist.

## Claims

1. Suspension file consisting of a generally rectangular blank of cardboard or plastics material folded in a V-shape to form a pocket and having suspension rails arranged at the upper free edges, the suspension rails being formed by folds of the upper and lower free edge regions of the blank, **characterised in that** the blank (10) has an upper and a lower edge (18, 20) for forming the upper free edges, two side edges (22, 24) and at least one central fold line (26) arranged between and parallel to the upper and lower edge (18, 20) are provided, a first fold line (28) arranged at a distance "x" from the upper and lower edge (18, 20) and parallel thereto is provided, a second fold line (30) arranged spaced from the first fold line (28) at approximately the same distance "x" and parallel thereto is provided, and a third fold line (32) arranged at a smaller distance from and parallel to the second fold line (30) is provided, wherein the upper and lower edge regions (16) having the fold lines (28, 30, 32) project beyond the side edges (22, 24) and, in their respective end regions (34) projecting beyond the side edges (22, 24), have punched openings (36) for forming suspension grooves and at least one fastening device (38), arranged in the respective edge region (16), for fixing the upper and lower edge regions (16) which have been folded about the first, second and third fold line (28, 30, 32) to form a suspension rail (12).

2. Suspension file according to claim 1, **characterised in that** the fastening device (38) consists of a tongue (42) that can be brought into engagement with a slot (40).

3. Suspension file according to either claim 1 or claim 2, **characterised in that** the fastening device consists of tongues (42) that have been punched out at the first fold line (28), which tongues (42) can be welded or adhesively bonded to the blank (10).

4. Suspension file according to any one of claims 1 to 3, **characterised in that** circular punched openings (50) for receiving labelling tabs are arranged in the region between the second fold line (30) and the third fold line (32).

5. Suspension file according to any one of claims 1 to 4, **characterised in that** retaining devices (54) for closing the side regions of the suspension file are formed at the side edges (22, 24).

6. Suspension file according to claim 5, **characterised in that** the retaining devices (54) are formed in the region of the at least one central fold line (26).

7. Suspension file according to claim 4 or 5, **characterised in that** the retaining devices (54) each consist of a circle segment (56) having a central angle of > 180°, the side edge (22) intersecting the circle segment (56) at approximately 180° and being formed as a fold line (60) between the central fold lines (26) and at the edge region to form insertion tongues (58), the portions (62) of the circle segment extending beyond 180° are joined to the blank (10) by means of a further fold line (64), parallel to and spaced from the further fold line (64) the blank (10) has insertion slots (66) for the circle segment portions (62), and locking slots (68) for the insertion tongues (58) are provided in the central fold lines (26).

8. Suspension file according to any one of claims 1 to 7, **characterised in that** the blank (10) consists of a one-piece plastics film, the top side of which is coated with a different colour from that of the underside.

## Revendications

1. Classeur suspendu constitué d'une pièce découpée en carton ou en matière synthétique généralement rectangulaire pliée en forme de V en une poche, avec des rails de suspension disposés aux bords libres supérieurs, les rails de suspension étant constitués par des pliages des zones de bord libres supérieure et inférieure de la pièce découpée,
**caractérisé en ce que** la pièce découpée (10) présente un bord supérieur et un bord inférieur (18, 20) pour former les bords supérieurs libres, que sont prévues deux bords latéraux (22, 24) et au moins une ligne de pliage (26) médiane disposée entre les bords supérieur et inférieur (18, 20) et parallèlement à ceux-ci, qu'est prévue respectivement une première ligne de pliage (28) disposée à un écartement «x» des bords supérieur et inférieur (18, 20) et parallèlement à ceux-ci, qu'est prévue une deuxième ligne de pliage (30) disposée écartée de la première ligne de pliage (28) à sensiblement le même écartement «x» et parallèlement à celle-ci, et qu'est prévue une troisième ligne de pliage (32) disposée à un plus faible écartement et parallèlement à la deuxième ligne de pliage (30), les zones de bord (16) supérieure et inférieure présentant les lignes de pliage (28, 30, 32) faisant saillie en dehors au-dessus des bords latéraux (22, 24) et présentant dans leurs zones d'extrémités (34) respectives en saillie au-dessus des bords latéraux (22, 24) des découpures (36) pour former des encoches de suspension et au moins un dispositif de fixation (38) disposé dans la zone de bord (16) respective pour fixer les zones de bord (16) supérieure et inférieure repliées autour des première, deuxième et troisième lignes de pliage (28, 30, 32) pour former un rail de suspension (12).

2. Classeur suspendu selon la revendication 1,
**caractérisé en ce que** le dispositif de fixation (38) est constitué par une languette (42) pouvant être amenée en prise avec une fente (40).

3. Classeur suspendu selon l'une des revendications 1-2,
**caractérisé en ce que** le dispositif de fixation est constitué par des languettes (42) découpées sur la première ligne de pliage (28) qui peuvent être soudées ou collées à la pièce découpée (10).

4. Classeur suspendu selon l'une des revendications 1-3,
**caractérisé en ce que** des découpures (50) circulaires sont disposées entre la deuxième ligne de pliage (30) et la troisième ligne de pliage (32) pour recevoir des cavaliers.

5. Classeur suspendu selon l'une des revendications 1-4,
**caractérisé en ce que** des dispositifs d'arrêt (54) sont disposés aux bords latéraux (22, 24) pour fermer les zones latérales du classeur suspendu.

6. Classeur suspendu selon la revendication 5,
**caractérisé en ce que** les dispositifs d'arrêt (54) sont formés dans la zone de la au moins une ligne de pliage (26) médiane.

7. Classeur suspendu selon la revendication 4 ou 5,
**caractérisé en ce que** les dispositifs d'arrêt (54) sont constitués respectivement d'un segment circulaire (56) avec un angle au centre > 180°, le bord latéral (22) coupant le segment circulaire (56) à environ 180° et étant constitué sous forme de ligne de pliage (60) entre les lignes de pliage (26) médianes et dans la zone de bord pour former des languettes d'enfichage (58), que les sections de segment circulaire (62) dépassant au-delà de 180° sont reliées à la pièce découpée (10) au moyen d'une autre ligne de pliage (64), que la pièce découpée (10) présente des fentes traversantes (66) pour les sections de segment circulaire (62) à écartement et parallèlement à l'autre ligne de pliage (64) et des fentes de verrouillage (68) pour les languettes d'enfichage (58) sont prévues dans les lignes de pliage (26) médianes.

8. Classeur suspendu selon l'une des revendications 1-7,
**caractérisé en ce que** la pièce découpée (10) est constituée d'une feuille de matière synthétique monobloc dont la face supérieure est recouverte d'une couleur différente par rapport à la face inférieure.
